# EUROPÄISCHE PATENTSCHRIFT

(11) **EP 2 775 027 B1**
(45) Veröffentlichungstag und Bekanntmachung des Hinweises auf die Patenterteilung: **06.04.2016**
(21) Anmeldenummer: 14401003.0
(22) Anmeldetag: 09.01.2014
(51) Int. Cl.: D06F 58/20, D06F 58/24, B05B 1/02, B05B 1/34

(54) **Wäschetrockner mit einer Sprüheinrichtung zur Rückbefeuchtung der getrockneten Wäsche**
Laundry dryer with a spray device for remoistening of dried laundry
Sèche-linge doté d'un dispositif de vaporisation pour le réhumectage du linge séché

(30) Priorität: 13.02.2013 DE 102013101391
(43) Veröffentlichungstag der Anmeldung: 10.09.2014
(73) Patentinhaber: Miele & Cie. KG, 33332 Gütersloh (DE)
(72) Erfinder: Eichwald, Viktor, 33619 Bielefeld (DE); Maßmann, Felix, 59555 Lippstadt (DE)

(56) Entgegenhaltungen:
- EP-A2- 2 520 706
- WO-A2-2011/053091
- KR-A- 20120 083 779
- US-A- 3 667 616

## Beschreibung

Die Erfindung betrifft einen Wäschetrockner mit einer Trocknungskammer zur Aufnahme von Wäsche, wobei die Kammer und die darin befindliche Wäsche mit vorzugsweise erwärmter Prozessluft beaufschlagt wird, mit einer Kondensationseinrichtung zum Abscheiden von Feuchtigkeit aus der Prozessluft, welche einen Kondensatsammelbehälter umfasst, wobei der Kondensatsammelbehälter mit einer Sprüheinrichtung zusammenwirkt, welche zur Rückbefeuchtung der getrockneten Wäsche das Kondensat mittels einer Pumpe über eine Zuleitung und eine Düse in die Trocknungskammer sprüht.

Ein solcher Wäschetrockner ist aus der EP 2 520 706 A2 bekannt. Dort wird das in der Kondensationseinrichtung anfallende Kondensat nach bzw. während des Trocknungsprozesses zur Rückbefeuchtung der getrockneten Wäsche verwendet, um auf diese Weise eine möglichst faltenfreie Wäsche nach dem Trocknungsvorgang zu erhalten. Das Kondensat wird hierbei zunächst im Bereich des Wärmetauschers der Kondensationseinrichtung gesammelt und dann in einem im oberen Bereich des Gerätes untergebrachten Schub zwischengespeichert. Dieses Kondensat wird mittels einer Pumpe über eine Zuleitung und eine Düse in die Trocknertrommel gesprüht.

Aus der EP 1 441 060 A1 ist ein Wäschetrockner mit einer Einrichtung zum Einsprühen von Zusätzen und Verfahren bekannt. In dieser Druckschrift wird eine Einsprüheinrichtung beschrieben, die über ein Sprührohr verfügt, das wenige Zentimeter lang ist, wobei das Sprührohr eine Sprühwolke in den Trommelraum abgibt. Die Sprüheinrichtung verfügt hierbei über eine Zuleitung, die mit einem Behälter verbunden ist, in dem das Kondensat gesammelt wird. Die Sprüheinrichtung umfasst weiter einen elektromagnetisch oder mittels Ultraschall angeregten Zerstäuber, der das Reinigungsmittel fein zerstäubt, so dass ein räumlich konzentriertes Abtropfen des Reinigungsmittels auf die Wäsche verhindert wird. Die genannten Zerstäuber sind aufwändig und teuer.

Bei herkömmlichen Teejet-Sprühdüsen befindet sich der Verwirbelungskörper fest am Düsengrundkörper. Dabei ändert sich das Sprühbild stark, je nachdem, wie weit die Düsenkappe auf den Grundkörper geschraubt ist. Ein großer Abstand zwischen Verwirbelungskörper und Austrittsöffnung bewirkt einen harten einzelnen Strahl, bei geringem Abstand entsteht der gewollte feine Nebel. Das Sprühverhalten ist wichtig für die einwandfreie Funktion der Rückbefeuchtung. Problematisch kann es werden, wenn der Benutzer des Wäschetrockners beispielsweise eine verkalkte Düsenkappe austauscht. Schraubt er die neue Düsenkappe nicht ganz auf den Grundkörper, so würde ein ungewollter harter Wasserstrahl anstatt des feinen Wassernebels entstehen.

Aus der KR 102012083779 A ist eine Sprühdüse für einen Trockner bekannt, bei der die Düse einen Düsengrundkörper, einen Verwirbelungskörper und eine den Verwirbelungskörper und den Düsengrundkörper wenigstens teilweise verdeckende Düsenkappe umfasst, und bei der der Verwirbelungskörper als vom Düsengrundkörper separates Bauteil in der Düsenkappe angeordnet ist.

Der Erfindung stellt sich somit das Problem, bei einem Wäschetrockner der eingangs genannten Art eine zufriedenstellende Sprühfunktion sicherzustellen.

Erfindungsgemäß wird dieses Problem durch einen Wäschetrockner mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile ergeben sich dadurch, dass die Düse einen Düsengrundkörper, einen Verwirbelungskörper und eine den Verwirbelungskörper und den Düsengrundkörper wenigstens teilweise verdeckende Düsenkappe umfasst, dass der Verwirbelungskörper als vom Düsengrundkörper separates Bauteil in der Düsenkappe angeordnet ist, und dass der Verwirbelungskörper dadurch in einer definierten Position in die Düsenkappe einsetzbar ist, dass er in die Düsenkappe einschraubbar ist. Hierdurch können Düsenkappen mit justiertem Verwirbelungskörper eingesetzt werden, so dass das Sprühbild vordefiniert ist. Zum Erreichen der vordefinierten Position weist die Düsenkappe einen Anschlag auf, mittels dessen die Position des Verwirbelungskörpers im eingeschraubten Zustand festgelegt ist.

Ein Ausführungsbeispiel der Erfindung ist in den Zeichnungen rein schematisch dargestellt und wird nachfolgend näher beschrieben. Es zeigt
- Figur 1: eine geschnittene Seitenansicht eines Wäschetrockners,
- Figuren 2 bis 5: die Düse des Wäschetrockners in verschiedenen Ansichten.

Die Figur 1 zeigt in der geschnittenen Seitenansicht einen Wäschetrockner 1 mit einer in einem Gehäuse 2 drehbar gelagerten Trommel 3. Der Antrieb der Trommel erfolgt über einen in den Figuren nicht dargestellten Motor. Der Wäschetrockner 1 verfügt über eine Beschickungsöffnung 4, die mittels einer Tür 5 verschließbar ist. Weiter umfasst der Wäschetrockner 1 ein Gebläse 6 und eine Heizeinrichtung 7 zur Erzeugung eines Prozessluftstromes. Der Prozessluftstrom wird, von der Heizeinrichtung 7 erwärmt, durch einen Prozessluftkanal 19 in die Trommel geblasen und nimmt aus der dort befindlichen Wäsche die Feuchtigkeit auf. Anschließend wird er durch den Prozessluftkanal 19 zu einer Kondensationseinrichtung in Form eines Wärmetauschers 8 geleitet und dort entfeuchtet. Das während des Trocknungsprozesses anfallende Kondensat wird zunächst im Bereich des Wärmetauschers 8 gesammelt, und dann über eine Leitung 9 einem Kondensatsammelbehälter 10 zugeführt. Der Kondensatsammelbehälter 10 ist, wie im oberen Bereich des Wäschetrockners 1 zu erkennen ist, als ausziehbarer Schub 11 ausgebildet. Der Kondensatsammelbehälter 10 wirkt mit einer programmgesteuerten Sprüheinrichtung 13 zur Rückbefeuchtung der getrockneten Wäsche in der Trommel 3 zusammen. Wie aus der Seitenansicht der Figur 1 zu erkennen ist, umfasst die Sprüheinrichtung 13 eine Zuleitung 14 mit Pumpe 15, welche das Kondensat oder vom Benutzer in den Sammelbehälter 12 eingefülltes Wasser mittels einer Düse 16 in den Trommelraum 6 sprüht. Die Entnahme des Kondensats aus dem Kondensatsammelbehälter 10 erfolgt mittels einer im oberen Deckelbereich 17 des Schubes 11 angeordneten Einrichtung 18 zusammen. Diese ist aus der EP 2 520 706 A2 bekannt und deshalb hier nicht näher beschrieben.

Die Figuren 2 bis 5 zeigen in verschiedenen Ansichten die Düse 16 zum Sprühen des Kondensats in den Trommelraum. Figur 2 zeigt die Hauptbestandteile der Düse, nämlich einen Düsengrundkörper, einen Verwirbelungskörper und eine Düsenkappe, in einer Explosionsansicht. In Figur 3 ist die Düse im zusammengebauten Zustand dargestellt, die Figuren 4 und 5 zeigen die zusammengebaute Düse im Schnitt (Figur 5 einen vergrößerten Teil aus Figur 4).

Der Düsengrundkörper 20 umfasst einen Kern 21, eine Halteplatte 22 und ein Anschlussnippel 23. Der Kern ist mit einem Außengewinde 24 versehen. So kann der Grundkörper 20 in eine Bohrung an einem flachen Bauteil (nicht dargestellt) des Wäschetrockners eingesetzt werden, hier an der Luftführung hinter der Gerätefront, und mittels einer Überwurfmutter 25 befestigt werden. Die Halteplatte 22 bildet dann das Gegenlager. Der Bereich vor dem Außengewinde 24 ist mit einer umlaufenden Nut 26 versehen, in die eine O-Ring-Dichtung 27 eingelegt werden kann (siehe Figuren 4 und 5).

Der Verwirbelungskörper 30 ist ein hutförmiger Hohlkörper mit einem axial gerichteten Einlass 31 und zwei radialen Auslässen 32. Es verringert die Durchflussgeschwindigkeit und erhöht dadurch den Druck. Zwischen den Auslässen 32 und dem Einlass 31 besitzt der Verwirbelungskörper 30 ein Außengewinde 33. Vor den Auslässen ist eine umlaufende Phase 34 angeformt.

Die Düsenkappe 40 ist ebenfalls als hutförmiger Hohlkörper ausgeführt. Sie besitzt an ihrer Frontfläche eine schmale Düsenöffnung 41. Das Innere der Düsenkappe 40 wird durch Bohrungen 43, 45 und 46 gebildet, die vom hinteren Rand 42 bis zur Düsenöffnung 41 abgestuft im Durchmesser abnehmen. Die vom hinteren Rand 42 gesehen erste Bohrung 43 ist mit einem ersten Innengewinde 44 versehen. Es folgt eine Übergangsbohrung 45, dann eine Endbohrung 46. Die Endbohrung 46 ist auf ihrem ersten Teilstück mit einem zweiten Innengewinde 47 versehen. Der letzte Teil der Endbohrung 46 ist gewindelos, es schließt mit einer Phase 48 ab.

In das zweite Innengewinde 47 wird der Verwirbelungskörper 30 geschraubt, bis die beiden Phasen 34 und 48 aneinanderstoßen, siehe insbesondere Figur 5. Durch diesen Anschlag wird sichergestellt, dass Verwirbelungskörper 30 und Düsenöffnung 41 sich in einer definierten Position zueinander befinden. Hierdurch kann das Sprühbild der Düse 16 festgelegt werden. Die Düsenkappe 40 mit dem Verwirbelungskörper 30 wird dann auf das Außengewinde 24 des Kerns 21 geschraubt. Dabei liegt der O-Ring 27 an der Wand der Übergangsbohrung 45 an und dichtet Düsenkappe 40 und Düsengrundkörper 20 zueinander ab.

## Patentansprüche

1. Wäschetrockner (1) mit einer Trocknungskammer (3) zur Aufnahme von Wäsche, wobei die Kammer (3) und die darin befindliche Wäsche mit vorzugsweise erwärmter Prozessluft beaufschlagt wird, mit einer Kondensationseinrichtung (8) zum Abscheiden von Feuchtigkeit aus der Prozessluft, welche einen Kondensatsammelbehälter (10) umfasst, wobei der Kondensatsammelbehälter (10) mit einer Sprüheinrichtung (13) zusammenwirkt, welche zur Rückbefeuchtung der getrockneten Wäsche das Kondensat mittels einer Pumpe (15) über eine Zuleitung (14) und eine Düse (16) in die Trocknungskammer (3) sprüht,
**dadurch gekennzeichnet,**
**dass** die Düse (16) einen Düsengrundkörper (20), einen Verwirbelungskörper (30) und eine den Verwirbelungskörper (30) und den Düsengrundkörper (20) wenigstens teilweise verdeckende Düsenkappe (40) umfasst, dass der Verwirbelungskörper (30) als vom Düsengrundkörper (20) separates Bauteil in der Düsenkappe (40) angeordnet ist und dass der Verwirbelungskörper dadurch in einer definierten Position in die Düsenkappe einsetzbar ist, dass er in die Düsenkappe (40) einschraubbar ist und dass die Düsenkappe (40) einen Anschlag (48) aufweist, mittels dessen die definierte Position des Verwirbelungskörpers (30) festgelegt ist.

## Claims

1. Tumble dryer (1) comprising a drying chamber (3) for receiving laundry, process air, which is preferably heated, being applied to the chamber (3) and the laundry located therein, and comprising a condensing device (8) for removing humidity from the process air, which condensing device comprises a condensate collection container (10), the condensate collection container (10) cooperating with a spray device (13) which sprays the condensate into the drying chamber (3) by means of a pump (15) via a supply line (14) and a nozzle (16) in order to re-dampen the dried laundry,
**characterised in that**
the nozzle (16) comprises a nozzle base body (20), a turbulence member (30) and a nozzle cap (40) which covers the turbulence member (30) and the nozzle base body (20) at least in part, **in that** the turbulence member (30) is arranged in the nozzle cap (40) as a separate component from the nozzle base body (20), and **in that** the turbulence member can be inserted in the nozzle cap in a defined position due to it being possible for said turbulence member to be screwed into the nozzle cap (40), and **in that** the nozzle cap (40) comprises a stop (48), by means of which the defined position of the turbulence member (30) is set.

## Revendications

1. Sèche-linge (1), avec une chambre de séchage (3) pour la réception du linge, dans lequel la chambre (3) et le linge qui s'y trouve sont exposés à de l'air de traitement de préférence chauffé, avec un dispositif de condensation (8) pour la séparation de l'humidité à partir de l'air de traitement qui comprend un collecteur de condensat (10), dans lequel le collecteur de condensat (10) coopère avec un dispositif de pulvérisation (13) qui, pour réhumidifier le linge séché, pulvérise le condensat dans la chambre de séchage (3) au moyen d'une pompe (15) par le biais d'une conduite d'amenée (14) et d'une buse (16),
**caractérisé en ce que**
la buse (16) comprend un corps de base de buse (20), un corps de tourbillonnement (30) et un capuchon de buse (40) recouvrant au moins partiellement le corps de tourbillonnement (30) et le corps de base de buse (20), **en ce que** le corps de tourbillonnement (30) est disposé dans le capuchon de buse (40) en tant que composant séparé du corps de base de buse (20), et **en ce que** le corps de tourbillonnement peut être introduit dans une position définie dans le capuchon de buse par le fait qu'il peut être vissé dans le capuchon de buse (40), et **en ce que** le capuchon de buse (40) présente une butée (48) au moyen de laquelle la position définie du corps de tourbillonnement (30) est immobilisée.
